# EUROPÄISCHE PATENTSCHRIFT

(11) **EP 2 189 226 B1**
(45) Veröffentlichungstag und Bekanntmachung des Hinweises auf die Patenterteilung: **11.09.2013**
(21) Anmeldenummer: 08020164.3
(22) Anmeldetag: 19.11.2008
(51) Int. Cl.: B05B 7/08

(54) **Luftkappe mit separat ausgeformtem Luftrichter und deren Herstellungsverfahren mittels Spritzgießen**
Air cap with separate formed air horn and his manufacturing process with injection mould
Capuchon à air doté d'un dispositif d'orientation de l'air séparatement moulé et son méthode de fabrication avec moulage par injection

(43) Veröffentlichungstag der Anmeldung: 26.05.2010
(73) Patentinhaber: J. Wagner GmbH, 88677 Markdorf (DE)
(72) Erfinder: Göhring, Alfred, 88682 Salem (DE); Ibele, Peter, 88263 Horgenzell (DE); Probst, Hermann, 88214 Ravensburg (DE)
(74) Vertreter: Otten, Herbert

(56) Entgegenhaltungen:
- EP-A- 1 880 771
- GB-A- 482 922
- US-A- 2 303 280
- US-A- 3 396 911
- US-A- 5 170 941

## Beschreibung

Die Erfindung betrifft eine Luftkappe für die Erzeugung eines Luftstroms mit einer zerstäubten Flüssigkeit nach dem Oberbegriff des Patentanspruchs 1.

### Stand der Technik

Flüssigkeiten, insbesondere Farben zur Beschichtung und zum Schutz von Oberflächen, werden in bekannter Weise mittels Spritzpistolen auf eine Fläche aufgetragen. Derartige Spritzpistolen zum Zerstäuben einer Farbflüssigkeit, sind in einer Vielzahl von unterschiedlichen Ausführungsformen bekannt.

Für ein effektives homogenes Auftragen von Farbe auf einer Fläche stellt hierbei der nutzbare Bereich einer Farbstrahlgeometrie ein wichtiges Anwendungskriterium dar. Eine bevorzugte Farbstrahlgeometrie zur Flächenbearbeitung ist beispielsweise eine Flachstrahlform.

In der Druckschrift EP 1 880 771 A1 wird eine Spritzpistole zum Versprühen von Farben gezeigt, wobei eine Überwurfmutter eine Luftkappe mit zwei diametral einander gegenüberliegend angeordneten Luftrichtern (Lufthörner) vor einer Kulissenscheibe anordnet. In den Luftrichtern sind Luftkanäle eingearbeitet, die einen Luftstrom seitlich auf einen austretenden Farbstrahl der Spritzpistole richten, wodurch die Geometrie der Farbstrahlform verändert wird.

Die hierzu erforderlichen Gehäusebauteile, sowie die luft- und farbführenden Bauteile der Spritzpistole, wie beispielsweise die Farbdüse mit Nadelventil, die Kulissenscheibe bzw. die Luftkappe mit den Luftrichtern werden üblicherweise im Spritzgussverfahren hergestellt, wobei die Luftkappe mit den Luftrichtern werkstoffeinstückig hergestellt ist.

Zur werkstoffeinstückigen Herstellung einer Luftkappe mit Luftrichtern sind aufwendige und kostenintensive Spritzgussformen erforderlich, um die meist hohen Anforderungen an die Formgeometrie bzw. Oberflächenbeschaffenheit derartiger Bauteile zu erfüllen.

Darüber hinaus ist die Gestaltungsfreiheit, speziell im Bereich der Luftkanalführung in den Lufthörnern eingeschränkt, da zur werkstoffeinstückigen Herstellung von Spritzgussteilen mit einer aufwendigen Luftkanalführung eine ebenso aufwendig ausgebildete Spritzgussform erforderlich ist oder sogar weitere Bearbeitungsschritte wie beispielsweise Bohrvorgänge notwendig sind.

Weiterhin sind aus dem Stand der Technik, beispielsweise aus der US 2,303,280 oder US 482,922 oder US 5,170,941 oder US 3,396,911 Luftkappen mit teilweise separat hergestellten Luftrichtern bekannt, welche jedoch die oben dargelegten Probleme bei der Herstellung weder umgehen noch beheben.

Aus diesem Grunde hat sich die Erfindung die Aufgabe gestellt, die bekannten Nachteile zum Stand der Technik zu vermeiden und die Herstellung einer Luftkappe mit Luftrichtern flexibel und effizient weiterzubilden.

Zur Lösung der Aufgabe ist die Erfindung durch die Merkmale des Patentanspruchs 1 gekennzeichnet.

### Offenbarung der Erfindung

Die Erfindung geht von einer Luftkappe für die Erzeugung eines Luftstroms mit einer zerstäubten Flüssigkeit aus, wobei die Flüssigkeit über eine Flüssigkeitsdüse, vorzugsweise mit Nadelventil im Bereich einer Luftaustrittsöffnung der Luftkappe zerstäubt wird und die Luftkappe mindestens eine Luftaustrittsöffnung umfasst, die mit mindestens einem nachgeschalteten Luftrichter in Verbindung steht und einen gerichteten Luftstrahl ausbildet.

Der austretende, zerstäubte Flüssigkeitsstrahl ist durch einen aus dem Luftrichter austretenden Luftstrahl in seiner Form veränderbar.

Der Kern der Erfindung liegt darin, dass der Luftrichter als separates Element hergestellt, insbesondere ausgeformt ist und mit der Luftkappe verbindbar ist und dass der Luftrichter als faltbares Spritzgusselement ausgebildet ist dessen einzelnen Formhälften mittels einem Filmscharnier mit einander verbunden sind.

Dies hat den Vorteil, dass eine zur Ausformung eines separaten Luftrichters erforderliche Spritzgussform eine einfachere Geometrie aufweisen kann, insbesondere für im Bauteil liegende Raumgeometrien, wie beispielsweise ein Luftkanal.

Zusätzlich ist es von Vorteil, dass der Luftrichter als separat hergestelltes Element in einfacher Art und Weise austauschbar ist, ohne dass Veränderungen an der Luftkappe vorgenommen werden müssen.

In einer bevorzugten Ausführungsform der Erfindung ist vorgesehen, dass der Luftrichter mittels einem Verbindungsmittel, beispielsweise einer Schiebeführung auf der Oberfläche der Luftkappe anbringbar ist.

Derartige Verbindungselemente, beispielsweise Schwalbenschwanzführungen oder Nut-Feder Hintergreifstrukturen lassen sich insbesondere im Spritzgussverfahren einfach ausformen.

In einer überdies bevorzugten Ausgestaltung der Erfindung ist vorgesehen, dass der Luftrichter durch eine Öffnung in der Luftkappe hindurch einschiebbar ist.

Dies hat den Vorteil, dass das Verbindungselement am Luftrichter und an der Luftkappe in einer konstruktiv einfachen Art und Weise ausgebildet werden kann, beispielsweise mit einem umlaufenden, konischen Kragenbund, der auf der Rückseite der Luftkappe anliegt. Darüber hinaus ist in einer weiteren Ausgestaltung der Erfindung vorgesehen, dass das Verbindungsmittel des Luftrichters eine formschlüssige, vorzugsweise rastende Verbindung mit der Luftkappe ausbildet.

Eine formschlüssige, vorzugsweise rastende Verbindung des Luftrichters mit der Luftkappe hat den Vorteil, dass der Luftrichter auf der Oberfläche der Luftkappe derart fixierbar ist, dass eine unerwünschte Verschiebung oder ein Verlust des Luftrichters im Betrieb der Farbspritzpistole vermieden wird.

Überdies ist in einer weiteren Ausgestaltung der Erfindung vorgesehen, dass der Luftrichter wenigstens einen Luftkanal aufweist.

Die Ausformung eines Luftrichters mit einem Luftkanal hat den Vorteil, dass beispielsweise der zur Formung eines Farbflachstrahls auftreffende Luftstrom beispielsweise im Vergleich zu einer Ablenkplatte eine verminderte Streuung ausbildet, wodurch eine präzise Ausrichtung des Luftstroms auf den Farbstrahl und die daraus resultierende Farbstrahlformung ermöglicht wird.

Weiterhin ist in einer bevorzugten Ausgestaltung der Erfindung vorgesehen, dass das Verbindungsmittel des Luftrichters eine Kodierung ausbildet.

Je nach Ausbildung des Verbindungsmittels mit Bezug auf die Form, kann eine zugehörige Aufnahme in der Luftkappe derart angepasst sein, dass diese ausschließlich ein zugehöriges, auf die Aufnahme kodiertes Verbindungselement und somit einen definierten Luftrichter aufnehmen kann.

Dadurch wird ein unerwünschtes Verwechseln von unterschiedlich ausgebildeten Luftrichtern auf einer Luftkappe, beispielsweise bei der Anbringung durch den Endverbraucher, vermieden.

In einer weiteren bevorzugten Ausgestaltung der Erfindung ist vorgesehen, dass der Luftrichter als faltbares

Spritzgusselement ausgebildet ist, dessen einzelne Formhälften mittels einem Filmscharnier miteinander verbunden sind.

Die Ausformung eines Luftrichters mit einzelnen Formhälften hat den Vorteil, dass die spritzgusstechnische Herstellung eines derartigen Luftrichters wesentlich vereinfacht werden kann. Beispielsweise wird ein Luftkanalverlauf im Luftrichter von seiner räumlichen Anordnung in dem zusammengefügten Luftrichter für ein vereinfachtes Herstellen im Spritzgussverfahren in eine Ebene verlegt.

In einer überdies bevorzugten Ausgestaltung der Erfindung ist vorgesehen, dass der Luftkanal im Luftrichter eine definierte Oberflächenrauhigkeit aufweist.

So ist es beispielsweise vorteilhaft, wenn die innere Oberfläche des Luftkanals aufeinanderfolgende, halbrunde Vertiefungen aufweist (Prinzip Golfball), um die Fließeigenschaften der hindurchströmenden Luft zu verbessern.

Überdies ist in einer weiteren Ausgestaltung der Erfindung vorgesehen, dass der Luftkanal im Luftrichter stetig und kantenfrei gebildet ist.

Ein durch den Luftkanal fließender Luftstrom kann durch Kanten oder plötzlichen Richtungsänderungen Turbulenzen entwickeln, gestaut bzw. zu schwach ausgebildet werden. Dies wird durch einen entsprechenden gleichmäßigen Kanalverlauf vermieden. Darüber hinaus ist es denkbar, dass der mittels einem Filmscharnier ausgebildete Luftrichter, einstückig mit einem weiterem Filmscharnier verbunden zusammen mit der Luftkappe ausformbar ist.

Dies hat den Vorteil, dass die Herstellkosten zur Ausformung von zwei miteinander verbundenen Bauteilen gesenkt werden können, da lediglich eine einzige Spritzgussform für das komplette Element (Luftkappe und Luftrichter) einzusetzen ist.

Darüber hinaus erzeugt das zwischen dem Luftrichter und der Luftkappe angeordnete Filmscharnier ein verliersicheres und verwechslungssicheres Gesamtbauteil für eine Spritzpistole aus.

Zusätzlich geht die Erfindung von einem Verfahren zur Herstellung einer Luftkappe aus, welche mit mindestens einem nachgeschalteten Luftrichter in Verbindung steht und einen gerichteten geformten Luftstrahl ausbildet.

Kern dieses Verfahrens ist, dass mindestens ein Luftrichter als separates Element ausgeformt und auf der Oberfläche einer Luftkappe mittels eines Verbindungsmittels angeordnet wird.

In einer weiteren, bevorzugten Ausgestaltung des Verfahrens ist vorgesehen, dass der Luftrichter einstückig mit der Luftkappe hergestellt wird.

Darüber hinaus ist es in einer weiteren bevorzugten Ausgestaltung des Verfahrens vorgesehen, dass der Luftrichter und/oder die Luftkappe im Spritzgussverfahren hergestellt ist.

Die Ausformung eines Luftrichters und/oder einer Luftkappe im Spritzgussverfahren hat den Vorteil, das derartige Elemente mit einer komplexen Formgebung in einem einzigen Arbeitsschritt effizient herstellbar sind.

Weitere Merkmale der Erfindung gehen aus der nachfolgenden Figurenbeschreibung und den Zeichnung hervor.

Dabei zeigen:
- Fig. 1: eine aus dem Stand der Technik bekannte Spritzpistole für Flüssigkeiten;
- Fig. 2: eine zum Stand der Technik bekannte Luftkappe mit einstückig angeformten Luftrichtern und Überwurfmutter;
- Fig. 3: eine zum Stand der Technik bekannte Kulissenscheibe zur Luftverteilung für eine Luftkappe;
- Fig. 4: einen aus zwei Formhälften ausgeformten Luftrichter;
- Fig. 5: eine Teilansicht einer Luftkappe mit kodierter Aufnahme für einen Luftrichter;
- Fig. 6: eine Luftkappe in der Ansicht von unten.

In Fig. 1 wird eine herkömmliche Spritzpistole 1 für Flüssigkeiten, vorzugsweise für Farben gezeigt, welche einen Flüssigkeitsbehälter 2, ein Handgriffelement 3 und am vorderen Ende eines Pistolengehäuses 4 eine Luftkappe 5 mit darauf einstückig angeordneten Luftrichtern 6 aufweist, wobei die Luftkappe 5 mittels einer Überwurfmutter 19 am Pistolengehäuse 4 gehalten ist.

Im Betrieb der Spritzpistole 1 tritt eine Farbflüssigkeit durch Betätigung eines Zughebels 20 aus einer Farbdüse 12 (in Figur 3 dargestellt) aus und wird im Bereich einer zentralen Ausnehmung 10 der Luftkappe 5 mittels ausströmender Luft zerstäubt, wobei Die Luft der Spritzpistole 1 kontinuierlich zugeführt wird.

Ein zerstäubter Farbstrahl weist ohne vorhandene Luftrichter 6 vorzugsweise eine kreisförmige Flächengeometrie auf.

Die Luftkappe 5 ist auf ihrer nach außen gerichteten Oberfläche mit zwei diametral einander gegenüber angeordneten, mit der Luftkappe einstückig verbundenen Luftrichtern 6, 6a ausgebildet, die jeweils von einem Luftkanal 8 durchsetzt sind.

Ein aus dem aus der zentralen Ausnehmung 10 und der Farbdüse 12 gebildeten Ringspalt austretender Luftstrom erzeugt mit der austretenden Farbe einen zerstäubten Farbstrahl, wobei dieser ausgehend von einer kegelförmigen Raumgeometrie durch die aus den Luftrichter 6, 6a kommende seitlich auftreffende Luftströmung in einen nahezu linienförmigen Flachstrahl umgeformt wird.

In Fig. 2 ist eine aus dem Stand der Technik bekannte Luftkappe 5 mit einer Überwurfmutter 19 gezeigt, wobei die Luftkappe 5 eine zentrale Ausnehmung 10 aufweist, welche von der zugeführten Luft durchströmt ist.

Die auf der Oberfläche der Luftkappe 5 einstückig angeformten Luftrichter 6, 6a weisen jeweils einen auf den zerstäubten Farbstrahl gerichteten Luftkanal 8 auf.

Eine weitere Ausführungsform stellt beispielsweise die Anordnung von zwei übereinander liegenden Luftkanälen 8,8a in einem Luftrichter 6, 6a dar, wobei diese beispielsweise in einem gemeinsamen Kanal im Luftrichter 6, 6a zusammengeführt sind oder in getrennten Kanälen von Luft durchströmt werden.
In Fig. 3 ist eine Kulissenscheibe 11 gezeigt, die eine zentrale Ausnehmung mit radial nach außen gerichteten Öffnungen 20 aufweist und von der Farbdüse 12 teilweise durchgriffen ist.

Die Öffnungen 20 wirken beispielsweise mit den Ausgleichsöffnungen zusammen und bilden einen so genannten "Rundstrahlbetrieb" der Farbspritzpistole 1 aus.
Durch Verdrehen der Luftkappe 5 werden die Öffnungen 20 in Gegenüberstellung mit den Luftkanälen 8, 8a der Luftrichter 6, 6a gebracht, wodurch die Ausgleichsöffnungen 7 auf der Luftkappe 5 außer Betrieb sind und ein so genannter "Flachstrahlbetrieb" der Farbspritzpistole 1 ausgebildet ist.

In Fig. 4 ist ein erfindungsgemäßer Luftrichter 6 bzw. 6a gezeigt, welcher aus zwei Formhälften gebildet ist, die mittels einem Filmscharnier 15 miteinander verbunden sind.

Im unteren Bereich weist der Luftrichter 6, 6a ein Verbindungselement 16 auf, welches beispielsweise als Schiebeführung ausgebildet ist und in eine entsprechend codierte Aufnahme von Luftdurchtrittsöffnungen 13 (in Figur 5 dargestellt) auf der Luftkappe 5 einschiebbar ist.

Auf einer schräg nach unten gerichteten Oberfläche des Luftrichters 6, 6a weist dieser mindestens einen Luftkanal 8 zur Ausformung eines Flachstrahls auf.

Der Luftrichter 6, 6a wird im Spritzgussverfahren ausgeformt, wobei die räumliche Geometrie der Luftkanäle 6, 6a aufgrund der Ausformung des erfindungsgemäßen Luftrichters als Faltteil mit einem Filmscharnier in zwei Formhälften in eine Ebene verlegt ist.

In Fig. 5 ist eine erfindungsgemäße Luftkappe 5 gezeigt, wobei diese eine zentrale Ausnehmung 10 umfasst, die von der zugeführten Luft durchströmt ist.

Auf einer radial nach außen liegenden Oberflächenposition weist die Luftkappe 5 eine Luftdurchtrittsöffnung 13 auf, die für eine codierte Aufnahme des Luftrichters 6, 6a über das Verbindungselement 16 ausgebildet ist.

Fig. 6 zeigt eine Luftkappe 5 von unten, wobei diese auf ihrer Rückseite durch radial nach außen angeformte Stege 18 in einzelne Abschnitte unterteilt ist.

In den Abschnitten sind die Ausgleichsöffnungen 7 und die Luftdurchtrittsöffnung 13 für die Luftrichter 6, 6a angeordnet.

Der Luftrichter 6, 6a ist in der vorliegenden Ausführungsform mit einer Schiebeführung als Verbindungselement 16 ausgebildet, wobei der Luftrichter 6, 6a und die Luftkappe 5 als getrennte Bauteile ausgeformt sind, welche vor der ordnungsgemäßen Benutzung zusammengesetzt und gegebenenfalls verrastet werden müssen.

Dabei ist eine getrennte Anordnung von beispielsweise einer Luftrichterausformung und einer Luftkappenausformung innerhalb einer Spritzgussform zur Senkung der Herstellkosten ausführbar.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

### Bezugszeichenliste:

- 1: Farbspritzpistole
- 2: Farbbehälter
- 3: Handgriffelement
- 4: Pistolengehäuse
- 5: Luftkappe
- 6: Luftrichter
- 6a: Luftrichter
- 7: Ausgleichsöffnung (Luft)
- 8,8a: Luftkanal
- 10: Zentrale Ausnehmung
- 11: Kulissenscheibe
- 12.: Farbdüse (Flüssigkeitsdüse)
- 13: Luftdurchtrittsöffnung
- 14: Verbindungssteg
- 15: Filmscharnier
- 16: Verbindungselement
- 19: Überwurfmutter
- 20: Zughebel

## Patentansprüche

1. Luftkappe (5) für die Erzeugung eines Luftstroms mit einer zerstäubten Flüssigkeit, wobei die Flüssigkeit über eine Flüssigkeitsdüse (12), vorzugsweise mit Nadelventil im Bereich einer Luftaustrittsöffnung der Luftkappe (5) zerstäubt wird und die Luftkappe (5) mindestens eine weitere Luftaustrittsöffnung umfasst, die mit mindestens einem nachgeschalteten Luftrichter (6, 6a) in Verbindung steht und einen gerichteten Luftstrahl ausbildet, wobei der Luftrichter (6, 6a) als separates Element ausgeformt ist und mit der Luftkappe (5) verbindbar ist, **dadurch gekennzeichnet, dass** der Luftrichter als faltbares Spritzgusselement ausgebildet ist, dessen einzelnen Formhälften mittels einem Filmscharnier miteinander verbunden sind.

2. Luftkappe (5) nach Anspruch 1, **dadurch gekennzeichnet, dass** der Luftrichter (6, 6a) mittels einem Verbindungsmittel (16), beispielsweise einer Schiebeführung auf der Oberfläche der Luftkappe (5) anbringbar ist.

3. Luftkappe (5) nach einem der vorhergehenden Ansprüche, **dadurch gekennzeichnet, dass** der Luftrichter (6, 6a) durch eine Ausnehmung in der Luftkappe (5) hindurch einschiebbar ist.

4. Luftkappe (5) nach einem der vorhergehenden Ansprüche, **dadurch gekennzeichnet, dass** das Verbindungsmittel (16) des Luftrichters (6, 6a) eine formschlüssige, vorzugsweise rastende Verbindung mit der Luftkappe (5) ausbildet.

5. Luftkappe (5) nach einem der vorhergehenden Ansprüche, **dadurch gekennzeichnet, dass** der Luftrichter (6, 6a) wenigstens einen Luftkanal (8) aufweist.

6. Luftkappe (5) nach einem der vorhergehenden Ansprüche, **dadurch gekennzeichnet, dass** das Verbindungsmittel (16) des Luftrichters (6, 6a) eine Codierung ausbildet.

7. Luftkappe (5) nach einem der vorhergehenden Ansprüche, **dadurch gekennzeichnet, dass** der Luftkanal (8) im Luftrichter (6, 6a) eine definierte Oberflächenrauhigkeit aufweist.

8. Luftkappe (5) nach einem der vorhergehenden Ansprüche, **dadurch gekennzeichnet, dass** der Luftkanal (8) im Luftrichter (6, 6a) stetig und kantenfrei gebildet ist.

9. Luftkappe (5) nach einem der vorhergehenden Ansprüche, **dadurch gekennzeichnet, dass** der Luftrichter (6) auf der Oberfläche der Luftkappe (5) symmetrisch zu einem weiteren Luftrichter (6a) anbringbar ist, wobei die Luftaustrittsöffnung des Luftkanals (8) auf den zerstäubten Flüssigkeitsstrahl gerichtet ist.

10. Luftkappe (5) nach Anspruch 1, **dadurch gekennzeichnet, dass** der mittels einem Filmscharnier (15) ausgebildete Luftrichter (6, 6a) einstückig mit einem weiteren Filmscharnier zusammen mit der Luftkappe (5) hergestellt ist.

11. Verfahren zur Herstellung einer Luftkappe (5) mit daran angeordneten Luftrichtern (6, 6a) nach einem der Ansprüche 1 bis 10, **dadurch gekennzeichnet, dass** mindestens ein Luftrichter (6, 6a) als separates faltbares Spritzgusselement ausgeformt und auf der Oberfläche einer Luftkappe (5) mittels einem Verbindungselement (16) angeordnet ist.

12. Verfahren nach Anspruch 11, **dadurch gekennzeichnet, dass** der Luftrichter (6, 6a) einstückig mit der Luftkappe (5) hergestellt wird.

13. Verfahren nach einem der vorhergehenden Ansprüche 11 und 12, **dadurch gekennzeichnet, dass** der Luftrichter (6, 6a) und die Luftkappe (5) im Spritzgussverfahren hergestellt ist.

## Claims

1. Air cap (5) for the generation of an airflow with an atomized liquid, in which the liquid is atomized via a liquid nozzle (12) preferably with a needle valve in the area of an air outlet opening of the air cap (5) and the air cap (5) comprises at least one further air outlet opening, which is connected with at least one downstream air funnel (6, 6a) and forms a directed air jet, wherein the air funnel (6, 6a) is formed as a separate element and can be connected with the air cap (5), **characterized in that** the air funnel is designed as a foldable injection molding element, the individual mold halves of which are connected with each other by means of a film hinge.

2. Air cap (5) according to claim 1, **characterized in that** the air funnel (6, 6a) can be attached by means of a connection means (16) for example a sliding guide to the surface of the air cap (5).

3. Air cap (5) according to one of the preceding claims, **characterized in that** the air funnel (6, 6a) can be pushed through a recess in the air cap (5).

4. Air cap (5) according to one of the preceding claims, **characterized in that** the connection means (16) of the air funnel (6, 6a) forms a positive-locking, preferably a latching connection with the air cap (5).

5. Air cap (5) according to one of the preceding claims, **characterized in that** the air funnel (6, 6a) has at least one air duct (8).

6. Air cap (5) according to one of the preceding claims, **characterized in that** the connection means (16) of the air funnel (6, 6a) forms a coding.

7. Air cap (5) according to one of the preceding claims, **characterized in that** the air duct (8) in the air tunnel (6, 6a) has a defined surface roughness.

8. Air cap (5) according to one of the preceding claims, **characterized in that** the air duct (8) in the air funnel (6, 6a) is formed continuously and without edges.

9. Air cap (5) according to one of the preceding claims, **characterized in that** the air funnel (6) can be mounted on the surface of the air cap (5) symmetrically to another air funnel (6a), wherein the air outlet opening of the air duct (8) is directed to the atomized liquid jet.

10. Air cap (5) according to claim 1, **characterized in that** the air funnel (6, 6a) formed by means of a film hinge (15) is produced in one piece with an additional film hinge together with the air cap (5).

11. A method for producing an air cap (5) with air funnels (6, 6a) arranged thereon according to one of claims 1 to 10, **characterized in that** at least one air funnel (6, 6a) is formed as a separate foldable injection molding element and Is arranged on the surface of an air cap (5) by means of a connection element (16).

12. A method according to claim 11, **characterized in that** the air funnel (6, 6a) is produced in one piece with the air cap (5).

13. A method according to one of the preceding claims 11 and 12, **characterized in that** the air funnel (6, 6a) and the air cap (5) is produced in the injection molding process.

## Revendications

1. Chapeau d'air (5) pour la production d'un flux d'air avec un liquide pulvérisé, le liquide étant pulvérisé par le biais d'une buse de liquide (12), de préférence avec une soupape à pointeau dans la zone d'une ouverture de sortie d'air du chapeau d'air (5), et le chapeau d'air (5) comprenant au moins une autre ouverture de sortie d'air qui est en liaison avec au moins un déflecteur d'air (6, 6a) monté en aval et réalise un jet d'air dirigé, le déflecteur d'air (6, 6a) étant formé en tant qu'élément séparé et pouvant être raccordé au chapeau d'air (5), **caractérisé en ce que** le déflecteur d'air est réalisé en tant qu'élément moulé par injection pliable dont les moitiés moulées individuelles sont raccordées l'une à l'autre au moyen d'un film-charnière.

2. Chapeau d'air (5) selon la revendication 1, **caractérisé en ce que** le déflecteur d'air (6, 6a) peut, au moyen d'un moyen de raccordement (16), par exemple un guide de coulissement, être mis en place sur la surface du chapeau d'air (5).

3. Chapeau d'air (5) selon une des revendications précédentes, **caractérisé en ce que** le déflecteur d'air (6, 6a) peut être inséré à travers un évidement dans le chapeau d'air (5).

4. Chapeau d'air (5) selon une des revendications précédentes, **caractérisé en ce que** le moyen de raccordement (16) du déflecteur d'air (6, 6a) réalise un raccordement par liaison de forme, de préférence par encliquetage, avec le chapeau d'air (5).

5. Chapeau d'air (5) selon une des revendications précédentes, **caractérisé en ce que** le déflecteur d'air (6, 6a) présente au moins une gaine d'air (8).

6. Chapeau d'air (5) selon une des revendications précédentes, **caractérisé en ce que** le moyen de raccordement (16) du déflecteur d'air (6, 6a) réalise un codage.

7. Chapeau d'air (5) selon une des revendications précédentes, **caractérisé en ce que** la gaine d'air (8) dans le déflecteur d'air (6, 6a) présente une rugosité de surface définie.

8. Chapeau d'air (5) selon une des revendications précédentes, **caractérisé en ce que** la gaine d'air (8) dans le déflecteur d'air (6, 6a) est formée de façon continue et dépourvue d'arête.

9. Chapeau d'air (5) selon une des revendications précédentes, **caractérisé en ce que** le déflecteur d'air (6) à la surface du chapeau d'air (5) peut être mis en place de façon symétrique par rapport à un autre déflecteur d'air (6a), l'ouverture de sortie d'air de la gaine d'air (8) étant dirigée vers le jet de liquide pulvérisé.

10. Chapeau d'air (5) selon la revendication 1, **caractérisé en ce que** le déflecteur d'air (6, 6a) réalisé au moyen d'un film-charnière (15) est fabriqué d'un seul tenant avec un autre film-charnière en même temps qu'avec le chapeau d'air (5).

11. Procédé pour la fabrication d'un chapeau d'air (5) avec des déflecteurs d'air (6, 6a) qui y sont disposés selon l'une des revendications 1 à 10, **caractérisé en ce qu'**au moins un déflecteur d'air (6, 6a) est formé en tant qu'élément moulé par injection pliable séparé et est disposé à la surface d'un chapeau d'air (5) au moyen d'un élément de raccordement (16).

12. Procédé selon la revendication 11, **caractérisé en ce que** le déflecteur d'air (6, 6a) est fabriqué d'un seul tenant avec le chapeau d'air (5).

13. Procédé selon une des revendications précédentes 11 et 12, **caractérisé en ce que** le déflecteur d'air (6, 6a) et le chapeau d'air (5) sont fabriqués selon le procédé de moulage par injection.
